# EUROPÄISCHE PATENTSCHRIFT

(11) **EP 3 162 449 B1**
(45) Veröffentlichungstag und Bekanntmachung des Hinweises auf die Patenterteilung: **23.05.2018**
(21) Anmeldenummer: 15191981.8
(22) Anmeldetag: 28.10.2015
(51) Int. Cl.: B05B 11/00

(54) **AUSTRAGKOPF UND SPENDER MIT EINEM SOLCHEN AUSTRAGKOPF**
DISCHARGE HEAD AND DISPENSER WITH SUCH A DISCHARGE HEAD
TETE DISTRIBUTRICE ET DISTRIBUTEUR DOTE D'UNE TELLE TETE DISTRIBUTRICE

(43) Veröffentlichungstag der Anmeldung: 03.05.2017
(73) Patentinhaber: Aptar Radolfzell GmbH, 78315 Radolfzell (DE)
(72) Erfinder: Baumann, Tobias, 78244 Gottmadingen-Randegg (DE)
(74) Vertreter: Patentanwaltskanzlei Cartagena

(56) Entgegenhaltungen:
- DE-A1-102010 013 329
- DE-A1-102014 216 744
- DE-U1- 8 814 636
- FR-A- 335 026

## Beschreibung

Die Erfindung betrifft einen Austragkopf zum Vermengen zwei Ausgangsmedien und zum Austragen der hierdurch erzeugten gemischten Flüssigkeit. Ein solcher Austragkopf weist eine Dosierkammer auf, die durch Dosierkammerwandungen an einer Basis des Austragkopfes und an einem Verdränger begrenzt wird. Der Austragkopf weist weiter einen ersten Einlass auf, durch den hindurch ein erstes der zwei Ausgangsmedien in die Dosierkammer einströmen kann, und einen zweiten Einlass, durch den hindurch ein zweites der zwei Ausgangsmedien in die Dosierkammer einströmen kann. Des Weiteren weist der Austragkopf einen Auslass auf, durch den hindurch die gemischte Flüssigkeit aus der Dosierkammer ausgetragen werden kann.

Der Verdränger ist gegenüber der Basis manuell zwischen einer ersten Endlage und einer zweiten Endlage in einer Betätigungsrichtung beweglich, so dass das Volumen der Dosierkammer bei der Verlagerung des Verdrängers aus der ersten Endlage in die zweite Endlage reduziert wird und die gemischte Flüssigkeit durch den Auslass hinausgedrückt wird.

Ein derartiger Austragkopf kann somit verwendet werden, um eine Mischung aus zwei Flüssigkeiten auszutragen. Je nach Ausgestaltung gestattet er es, das Mischungsverhältnis zwischen den beiden Flüssigkeiten, die in der Dosierkammer vermengt werden, variabel einzustellen.

Allerdings ist es problematisch, wenn diese variable Einstellung derart erfolgen soll, dass nach Befüllung der Dosierkammer mit dem ersten Medium eine einstellbare Menge des zweiten Mediums hinzugefügt wird. Die Einbringung des zweiten Ausgangsmediums in die Dosierkammer kann dazu führen, dass bereits Flüssigkeit durch den Auslass der Dosierkammer ausströmt.

### AUFGABE UND LÖSUNG

Aufgabe der Erfindung ist es, die Herstellung einer gemischten Flüssigkeit in bequemer Art zu gestatten, ohne dass es hierbei zu ungewünschten Flüssigkeitsaustritt kommt. Dokument DE102010013329 A1 beschreibt einen Austragkopf gemäß dem Oberbegriff des Anspruchs 1. Hierzu wird vorgeschlagen, dass die Dosierkammer über eine Volumenkompensationseinrichtung verfügt. Diese Volumenkompensationseinrichtung weist einen die Dosierkammer begrenzenden auslenkbaren Dosierkammerwandungsabschnitt auf, der bezogen auf die erste Endlage des Verdrängers gegenüber der Basis zwischen einer Minimallage, in der er das Volumen der Dosierkammer nicht erweitert, und einer Maximallage, in der er das Volumen der Dosierkammer maximal erweitert, auslenkbar ist. Durch die Auslenkung des auslenkbaren Dosierkammerwandungsabschnitts in Richtung der Maximallage wird ein Zusatzvolumen in der Dosierkammer zur Verfügung gestellt, durch das bei bereits mit dem ersten Ausgangsmedium befüllter Dosierkammer und Anordnung des Verdrängers in seiner ersten Endlage noch das zweite Ausgangsmedium in die Dosierkammer eingebracht werden kann.

Bei einem erfindungsgemäßen Austragkopf, der über eine Dosierkammer mit erstem und zweitem Einlass sowie Auslass verfügt und dessen Dosierkammervolumen durch die Verlagerung des Verdrängers gegenüber der Basis reduzierbar ist, ist demnach vorgesehen, dass das Volumen der Dosierkammer unabhängig von der Relativstellung des Verdrängers gegenüber der Basis variabel ist. Hierfür ist die genannte Volumenkompensationseinrichtung vorgesehen, die entweder basisseitig oder verdrängerseitig angeordnet ist und den genannten Dosierkammerwandungsabschnitt aufweist, der gegenüber der Basis bzw. dem Verdränger auslenkbar ist.

Dieser Dosierkammerwandungsabschnitt kann die genannte Minimallage einnehmen. Ist dies der Fall, so ist das Dosierkammervolumen durch den auslenkbaren Dosierkammerwandungsabschnitt nicht erweitert. Ausgehend von der Minimallage kann er in eine Maximallage verlagert werden, in der er zu einer maximalen Vergrößerung der Dosierkammer führt.

Hierdurch wird es im Zuge der Verwendung möglich, die Dosierkammer beim Rückhub einer Austragsbetätigung zunächst vollständig mit dem ersten Ausgangsmedium zu befüllen, wobei sich der auslenkbare Dosierkammerwandungsabschnitt der Volumenkompensationseinrichtung derweil vorzugsweise in der Minimallage befindet. Anschließend kann noch vor dem Austrag der Flüssigkeit das zweite Ausgangsmedium zugeführt werden. Die Dosierkammer gestattet dessen Zuführung, da der Dosierkammerwandungsabschnitt durch seine Verlagerung in Richtung der Maximallage das erforderliche Volumen zur Verfügung stellt.

Grundsätzlich ist die Verwendung des erfindungsgemäßen Austragkopfes vor allen Dingen für Medien zweckmäßig, bei denen vorgesehen ist, dass der überwiegende Volumenanteil durch das erste Medium zur Verfügung gestellt wird und ein geringerer Volumenanteil durch das zweite Medium. Derartiges ist beispielsweise bei Hautcreme zweckmäßig, die mit einem geringen Teil Selbstbräuner vermengt wird.

Exemplarisch ist es beispielsweise möglich, dass die Dosierkammer bei Relativanordnung des Verdrängers gegenüber der Basis in der ersten Endlage und bei Anordnung des Wandungsabschnittes in seiner Minimallage ein Volumen zwischen 0,2 und 1 ml aufweist, während das durch Verlagerung des Dosierkammerwandungsabschnittes in die Maximallage erzielbare Zusatzvolumen zwischen 0,05 und 0,3 ml einnimmt. Vorzugsweise liegt das Verhältnis zwischen dem Volumen der Dosierkammer und dem Zusatzvolumen durch die Volumenkompensationseinrichtung zwischen 3:1 und 20:1; vorzugsweise zwischen 3:1 und 10:1.

Der auslenkbare Dosierkammerwandungsabschnitt kann durch eine formflexible Wandung gebildet sein.

Die Gestaltung des auslenkbaren Dosierkammerwandungsabschnittes als formflexible Wandung ist baulich vergleichsweise einfach. Die Wandung ist bei einer solchen Gestaltung in Art einer vorzugsweise elastischen Membran ausgebildet. Diese kann durch ein separates Bauteil gebildet sein. Auch ist es möglich, sie einstückig mit umliegenden Wandungsbereichen der Dosierkammer auszubilden, insbesondere wenn mittels Mehrkomponentenspritzguss ein von den umliegenden Wandungen abweichendes Material für die Membran gewählt wird.

Der auslenkbare Dosierkammerwandungsabschnitt kann auch durch einen in sich starren verlagerbaren Wandungsabschnitt gebildet sein, insbesondere durch einen Wandungsabschnitt in einem Kompensationskolben, der in einem Kompensationszylinder der Dosierkammer verlagerbar angeordnet ist.

Die Verwendung eines starren Dosierkammerwandungsabschnittes macht es erforderlich, dass der Dosierkammerwandungsabschnitt als Ganzes verlagerbar ist. Die genannte Möglichkeit eines vorzugsweise federbelasteten Kompensationskolbens in einem Kompensationszylinder ist hier eine besonders vorteilhafte Anordnung, da sie es gestattet, die Wandungen des Kompensationszylinders transparent auszugestalten und hierdurch die Lage des Dosierkammerwandungsabschnittes von außen erkennbar zu machen. Auf diese Weise kann ein Benutzer beispielsweise erkennen, ob er nach Befüllung der Dosierkammer mit dem ersten Medium bereits ausreichend viel von dem zweiten Medium hinzugefügt hat.

Zur Einbringung des ersten Ausgangsmediums in die Dosierkammer kann die Dosierkammer mit einem ersten Reservoir für das erste Ausgangsmedium verbunden, wobei zwischen dem ersten Reservoir und der Dosierkammer ist ein druckabhängig öffnendes Ventil vorgesehen sein kann.

Wie bereits genannt, ist das erste Ausgangsmedium vorzugsweise das Hauptmedium, welches den überwiegenden Anteil der auszutragenden Flüssigkeit einnimmt. Durch die Gestaltung der Anbindung der Dosierkammer an das erste Reservoir mit einem zwischengeschalteten druckabhängig öffnenden Ventil wird erreicht, dass bei der Rückverlagerung des Verdrängers in seine erste Endlage (Rückhub) dieses erste Ausgangsmedium angesogen wird, beispielsweise aus einem unbelüfteten Reservoirbeutel oder einem Schleppkolbenreservoir oder aber mittels eines Steigrohres. Das zweite Ausgangsmedium kann dann anschließend zudosiert werden.

Zur Einbringung des zweiten Ausgangsmediums in die Dosierkammer kann eine Fördereinrichtung vorgesehen sein, die mittels einer Zusatz-Betätigungshandhabe betätigbar ist.

Die separate Fördereinrichtung für das zweite Ausgangsmedium mit einer separaten Betätigungshandhabe gestattet es, nach Befüllung der Dosierkammer mit dem ersten Ausgangsmedium die gewünschte Menge des zweiten Ausgangsmediums der Dosierkammer zuzuführen.

Die Fördereinrichtung kann über eine Förderpumpe mit einem Einlass mit Einlassventil und einem Auslass mit Auslassventil verfügen. Der Einlass der Förderpumpe kann mit einem zweiten Reservoir für das zweite Ausgangsmedium verbunden sein. Der Auslass der Förderpumpe kann mit dem zweiten Einlass der Dosierkammer verbunden sein.

Bei dieser Gestaltung ist somit die Fördereinrichtung zur Förderung des zweiten Ausgangsmediums als Pumpe ausgestaltet, die aus einem zweiten Reservoir ansaugt und durch ihren Auslass die Förderung des zweiten Ausgangsmediums in die Dosierkammer gestattet.

Die Fördereinrichtung kann alternativ über einen in einem Förderzylinder unidirektional verschlieblichen Kolben verfügen, der mittels der Zusatz-Betätigungshandhabe schrittweise verschieblich ist. Dabei kann vorzugsweise zwischen der Zusatz-Betätigungshandhabe und dem Kolben eine Sägezahnkopplung vorgesehen, durch die eine Bewegung des Kolbens bei Betätigung der Zusatz-Betätigungshandhabe erzwungen wird und eine Vergrößerung der Beabstandung des Kolbens von der Zusatz-Betätigungshandhabe bei einer Rückstellung der Betätigungshandhabe ermöglicht wird.

Bei dieser alternativen Variante einer Fördereinrichtung ist kein separates Reservoir vorgesehen. Stattdessen wird ein Kolben schrittweise verschoben und mit jedem Vorschub ein Volumen des zweiten Ausgangsmediums in die Dosierkammer gefördert. Der Kolben beinhaltet im Lieferzustand die Gesamtmenge des zweiten Ausgangsmediums. Er ist mit jeder Betätigung der Zusatz-Betätigungshandhabe nur ein Stück weit verlagerbar und bedarf zur wiederholten Ausbringung des zweiten Ausgangsmediums in die Dosierkammer nach jeder Hubbewegung eines Rückhubes der Zusatz-Betätigungshandhabe.

Eine hierfür geeignete Gestaltung sieht vor, dass die Zusatz-Betätigungshandhabe und der Kolben ebenfalls unidirektional gegeneinander verlagert werden können. Die genannte Sägezahnkopplung ist hierfür eine zweckmäßige Gestaltung. Die Sägezahnkopplung führt beim Niederdrücken der Zusatz-Betätigungshandhabe zu einer gemeinsamen Verlagerung mit dem Kolben. Durch Unterdruck und/oder durch kraftschlüssige oder formschlüssige Kräfte zwischen Kolben und Förderzylinder wird bewirkt, dass beim Rückhub der Zusatz-Betätigungshandhabe die Sägezahnkopplung weiter springt, so dass bei einer wiederholten Betätigung der Zusatz-Betätigungshandhabe der Ausgangspunkt des Kolbens jeweils der Endlage beim vorangegangenen Hub entspricht.

Die Gestaltung einer Fördereinrichtung mit einer Betätigungshandhabe und einem Kolben, die in genannter Weise mit einer Sägezahnkopplung miteinander verbunden sind, stellt nicht nur im Bereich des beschriebenen Austragkopfes eine zweckmäßige Gestaltung dar, sondern ließe sich auch isoliert bei anderweitigen Spendern, beispielsweise bei Tropfenspendern, zweckmäßig verwenden.

Die Fördereinrichtung kann zur Einbringung einer definierten Menge V des zweiten Ausgangsmediums bei einmaliger Betätigung der Zusatz-Betätigungshandhabe ausgebildet sein. Dem Auslass der Dosierkammer ist ein druckabhängig öffnendes Auslassventil zugeordnet. Dieses Auslassventil, die Fördereinrichtung zur Einbringung des zweiten Ausgangsmediums und die Volumenkompensationseinrichtung können derart aufeinander abgestimmt sein, dass die Volumenkompensationseinrichtung mindestens die Menge V des zweiten Ausgangsmediums aufnehmen kann, ohne dass das Auslassventil hierdurch geöffnet wird, vorzugsweise mindestens die Menge 3 x V, insbesondere vorzugsweise die Menge 6 x V.

Die genannte Abstimmung sorgt dafür, dass mindestens eine, vorzugsweise jedoch mehrere durch eine Betätigung der Zusatz-Betätigungshandhabe in die Dosierkammer abgegebene Menge V des zweiten Ausgangsmediums aufgenommen werden kann, ohne dass bereits Flüssigkeit durch den Auslass der Dosierkammer austritt. Hierfür sind insbesondere die Drücke aufeinander abzustimmen, die es zur Verlagerung des Wandungsabschnittes der Volumenkompensationseinheit einerseits und zum Öffnen des Auslassventils bedarf. Der erforderliche Druck zur Verlagerung des Wandungsabschnittes sollte geringer sein als jener zum Öffnen des Auslassventils, bis der auslenkbare Wandungsabschnitt seine Maximallage einnimmt.

Der auslenkbare Dosierkammerwandungsabschnitt der Volumenkompensationseinrichtung kann am Verdränger vorgesehen sein. Der Verdränger kann dabei fest mit einer Austrag-Betätigungshandhabe verbunden sein.

Die Anordnung der Volumenkompensationseinheit und insbesondere des auslenkbaren Wandungsabschnittes am Verdränger ist baulich häufig einfacher als an der Basis. Der Verdränger stellt vorzugsweise unmittelbar die Betätigungshandhabe dar. Es sind jedoch auch Ausgestaltungen denkbar, bei denen zwischen dem Verdränger und der Betätigungshandhabe ein Getriebe vorgesehen ist.

Der auslenkbare Dosierkammerwandungsabschnitt kann derart an der Austrag-Betätigungshandhabe vorgesehen sein, dass er durch Betätigung der Austrag-Betätigungshandhabe in Richtung seiner Maximallage oder in Richtung seiner Minimallage gedrückt wird.

Die Anordnung des Dosierkammerwandungsabschnittes, so dass diese bei einer Betätigung seine Maximallage oder seine Minimallage einnimmt, dient der Berechenbarkeit der auszutragenden Flüssigkeitsmenge. Beim bestimmungsgemäßen Gebrauch eines Austragkopfes ist zu Beginn des Austragvorgangs der Dosierkammerwandungsabschnitt in Abhängigkeit des zuvor beigefügten zweiten Ausgangsmediums nicht immer in der gleichen Position. Es ist von Vorteil, wenn jedoch in der zweiten Endlage des Verdrängers gegenüber der Basis eine definierte Stellung des auslenkbaren Dosierkammerwandungsabschnittes gegeben ist. Das Verbleibende Totvolumen ist somit konstant.

Der auslenkbare Dosierkammerwandungsabschnitt kann derart in der Dosierkammer angeordnet sein, dass er im Zuge der Betätigung der Austrag-Betätigungshandhabe in Richtung seiner Maximallage oder in Richtung seiner Minimallage gedrückt wird. Dabei kann vorzugsweise der durch eine formflexible Wandung gebildete auslenkbare Dosierkammerwandungsabschnitt derart geformt sein, dass er durch eine Kraftbeaufschlagung quer zur Betätigungsrichtung auslenkbar ist, und ein mit der auslenkbaren Dosierkammerwandung zusammenwirkender Abschnitt in der Dosierkammer vorgesehen sein, durch den die auslenkbare Dosierkammerwandung bei Verlagerung des Verdrängers ausgelenkt wird.

Bei dieser Gestaltung ist es das Zusammenwirken des auslenkbaren Dosierkammerwandungsabschnittes mit einem Abschnitt der Dosierkammer, das bei der Verlagerung des Verdrängers gegenüber der Basis die definierte Lage des Dosierkammerwandungsabschnittes bewirkt. So kann bei einer Anordnung des auslenkbaren Dosierkammerwandungsabschnittes am Verdränger vorgesehen sein, dass dieser durch einen Dosierkammerabschnitt der Basis während der Verlagerung kraftbeaufschlagt wird und in eine definierte Lage verbracht wird.

Der auslenkbare Dosierkammerwandungsabschnitt kann an der Austrag-Betätigungshandhabe im Bereich einer Fingerauflagefläche vorgesehen sein.

Dies ist eine besonders einfache Ausgestaltung, um bei der Betätigung der Austrag-Betätigungshandhabe eine definierte Lage des Dosierkammerwandungsabschnittes zu gewährleisten. Dadurch, dass dieser unmittelbar im Bereich einer Fingerauflagefläche vorgesehen ist, wird er automatisch in Richtung seiner Minimallage gedrückt, wenn die Austrag-Betätigungshandhabe niedergedrückt wird. Die Anordnung des auslenkbaren Dosierkammerwandungsabschnittes an der Fingerauflagefläche hat zudem den Vorteil, dass es haptisch erfassbar macht, ob und wie viel des zweiten Ausgangsmediums bereits beigefügt wurde.

Die Erfindung betrifft weiterhin einen Spender zum Vermengen zwei Ausgangsmedien und zum Austragen der hierdurch erzeugten gemischten Flüssigkeit. Der Spender verfügt über ein erstes und ein zweites Reservoir zur Aufnahme der beiden Ausgangsmedien. Er verfügt weiterhin über einen Austragkopf vorbeschriebener Art.

Ein solcher Spender verfügt somit neben dem beschriebenen Austragkopf über getrennt gelagerte Ausgangsmedien. Wie bereits beschrieben, können diese Ausgangsmedien per Steigrohr angesogen werden oder in belüftungsfreien Reservoirs mit Schleppkolben oder flexiblem Beutel gelagert werden. Ein bevorzugter Anwendungsbereich sind kosmetische Lotionen, wobei hier insbesondere das erste Ausgangsmedium den Basisanteil dieser Lotion stellt, während das zweite Ausgangsmedium einen Zusatzwirkstoff darstellen kann.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind. Dabei zeigen:
Fig. 1 und Fig. 2 zeigen eine erste Ausgestaltung der Erfindung.
Fig. 3 und Fig. 4 zeigen eine erste Ausgestaltung der Erfindung.

### DETAILLIERTE BESCHREIBUNG DER AUSFÜHRUNGSBEISPIELE

Die Fig. 1 und 2 zeigen eine erste Ausführungsform der Erfindung. Hierbei zeigt Fig. 1 den Spender 100 als Ganzes mit einem Austragkopf 110, der auf einem Reservoir 12 für ein erstes Ausgangsmedium aufgesetzt ist. Der Austragkopf 110 verfügt über eine Austrag-Betätigungshandhabe 64 sowie eine Zusatz-Betätigungshandhabe 82.

Die bestimmungsgemäße Verwendung des Spenders 100 der Fig. 1 sieht vor, dass zunächst von einem vorangegangenen Austragvorgang bereits eine in Fig. 2 dargestellte Dosierkammer 40, die im Weiteren noch beschrieben wird, mit dem ersten Ausgangsmedium aus dem Reservoir 12 befüllt ist.

Ausgehend von dieser Ausgangssituation kann über die Zusatz-Betätigungshandhabe 82 ein zweites Ausgangsmedium in einer gewünschten Menge zudosiert werden. Ist diese Zudosierung abgeschlossen, so kann durch Niederdrücken der Austrag-Betätigungshandhabe 64 das Gemisch aus beiden Ausgangsmedien durch einen Auslass mit Auslassventil 47 ausgetragen werden.

Die Fig. 2 zeigt den Aufbau des Austragkopfes 110 im Detail. Dieser verfügt über eine Basis 20, die fest auf dem Gehäusekörper, der das Reservoir 12 umschließt, aufgesetzt ist. Auch eine einstückige Gestaltung ist möglich. Gegenüber der Basis 20 ist ein Verdränger 30 verlagerbar, wobei der Verdränger 30 mittels einer Rückstellfeder 31 permanent in die erste Endlage der Fig. 2 gedrückt wird. Die Basis 20 und der Verdränger 30 umschließen gemeinsam die bereits genannte Dosierkammer 40. Diese Dosierkammer wird durch zwei Einlässe 42, 44 gespeist.

Der erste Einlass 42 verbindet die Dosierkammer 40 mit dem Reservoir 12, wobei in nicht dargestellter Weise hier vorzugsweise zusätzlich ein Steigrohr vorgesehen ist, welches in das Reservoir 12 hinabragt. Dieser erste Einlass 42 wird bei Überdruck in der Dosierkammer 40 mittels eines Ventiltellers 13 verschlossen.

Der zweite Einlass 44 führt zu einer separaten Fördereinrichtung 80. Diese separate Fördereinrichtung verfügt über einen Kolben 90, der innerhalb eines Zylinders 91 angeordnet ist, wobei dieser Zylinder 91 im Auslieferzustand das zweite Ausgangsmedium beinhaltet. Der Zylinder 91 ist mit dem Einlass 44 der Dosierkammer 40 durch ein Ventil 93 verbunden, welches bei Überdruck im Zylinder 91 öffnet. Zur Verlagerung des Kolbens 90 ist eine Zusatz-Betätigungshandhabe 82 vorgesehen. Die Zusatz-Betätigungshandhabe 82 und der Kolben 90 sind nicht einstückig ausgebildet, sondern zweiteilig und durch eine Sägezahnkopplung 92 miteinander verbunden, deren Wirkweise im Weiteren noch erläutert wird.

Wenn der Verdränger 30 nach einem vorangegangenen Austragvorgang aus seiner zweiten, unteren Endlage angetrieben durch die Feder 31 in die erste Endlage der Fig. 2 zurückkehrt, saugt er bei geöffnetem Einlassventil 13 das erste Ausgangsmedium aus dem Reservoir 12 in die Dosierkammer 40, so dass die Dosierkammer bei Erreichen der ersten, oberen Endlage vollständig mit dem ersten Ausgangsmedium befüllt ist. Das Einlassventil 13 öffnet bereits bei geringerem Unterdruck als das Auslassventil 93, so dass bis zu diesem Zeitpunkt kein Zufluss von zweitem Ausgangsmedium stattgefunden hat.

Eine an der Oberseite des Verdrängers 30 im Bereich der Betätigungshandhabe 64 vorgesehene Volumenkompensationseinrichtung 60 verfügt über eine Membran 62, die zwischen einer Minimallage 63' und einer Maximallage 63" beweglich ist. Durch den Unterdruck beim beschriebenen Rückhub nimmt diese Membran 62 beim Ansaugen des ersten Ausgangsmediums ihre Minimallage 63' ein.

Wenn nun bei mit dem ersten Ausgangsmedium befüllter Dosierkammer 40 die Zusatz-Betätigungshandhabe 82 niedergedrückt wird, so wird hierdurch auch der Kolben 90 niedergedrückt und ein Volumen V aus dem Zylinder 91 wird durch das Auslassventil 93 hindurch ebenfalls der Dosierkammer 40 zugeführt. Damit es in diesem Augenblick noch nicht zu einem ungewollten Austrag von Flüssigkeit durch den Auslasskanal 46 und das Auslassventil 47 kommt, gestattet es die Volumenkompensationseinrichtung, dass dieses zusätzliche Volumen V in der Dosierkammer 40 durch Verlagerung der Membran 62 in Richtung ihrer Maximallage 63" aufgenommen wird. Es liegt nun also ein Gemisch aus den beiden Ausgangsmedien in der Dosierkammer 40 vor.

Beim Rückhub der Zusatz-Betätigungshandhabe 82 verbleibt der Kolben 90 an seiner zuvor erreichten Position, da er kraftschlüssig an den Innenwandungen des Zylinders 91 anliegt und zudem das nunmehr verschlossene Auslassventil 93 die Bildung eines Unterdrucks verursacht, wenn der Kolben 90 eine Kraftbeaufschlagung nach oben erfährt. Der Kolben 90 wird somit nicht mehr nach oben verlagert, sondern stattdessen springt die Sägezahnkopplung 92 zwischen der Zusatz-Betätigungshandhabe 82 und dem Kolben 90 einen Zahn weiter. Somit kann nach Rückhub der Zusatz-Betätigungshandhabe 82 durch erneutes Niederdrücken ein weiteres Volumen V aus dem Zylinder 91 der Dosierkammer 40 zugeführt werden. Die Membran 62 und ihre Verlagerbarkeit sind vorzugsweise derart gestaltet, dass mindestens einmalig das Volumen V, vorzugsweise jedoch ein Volumen von 3 x V oder mehr der Dosierkammer 40 zugeführt werden kann, ohne dass das Auslassventil 47 öffnet.

Ist die gewünschte Menge des zweiten Ausgangsmediums aus dem Zylinder 91 in die Dosierkammer 40 gefördert worden, so kann durch Niederdrücken der Betätigungshandhabe 64 mitsamt Verdränger 30 das Volumen aus der Dosierkammer 40 durch den Auslass 46 hindurch ausgetragen werden. Da die entsprechende manuelle Kraftbeaufschlagung im Bereich der Membran 62 erfolgt, wird diese automatisch in Richtung ihrer Minimallage 63' gedrückt. Das in der Dosierkammer 40 verbleibende Volumen, wenn der Verdränger 30 in seine untere, zweite Endlage gedrückt wurde, ist somit im Wesentlichen konstant. Wird die Austrag-Betätigungshandhabe 64 losgelassen, so beginnt der Zyklus von neuem.

Die Ausgestaltung der Fig. 3 und 4 zeigt eine alternative Gestaltung, die sich insbesondere durch zwei Aspekte von der Ausgestaltung der Fig. 1 und 2 unterscheidet.

Der erste Unterschied betrifft die Zusatz-Fördereinrichtung 80. Diese ist bei der Gestaltung der Fig. 3 und 4 als Kolbenpumpe ausgestaltet. Es ist daher ein separates Reservoir 14 vorgesehen, welches in der aus Fig. 3 ersichtlichen Weise neben dem Reservoir 12 für das erste Ausgangsmedium angeordnet ist. Dieses Reservoir 14 ist über einen Einlasskanal 86 und ein druckabhängig öffnendes Ventil 87 mit einer Pumpkammer der Zusatz-Fördereinrichtung 80 verbunden. Ausgangsseitig sind wiederum ein Auslasskanal 88 und ein ebenfalls druckabhängig öffnendes Auslassventil 89 vorgesehen. Durch die Zusatz-Betätigungshandhabe 82 kann diese Pumpe betätigt werden, so dass das zweite Ausgangsmedium aus dem Reservoir 14 in die Pumpkammer 40 gefördert wird.

Der zweite wesentliche Unterschied liegt darin, dass die Volumenkompensationseinrichtung 60 ein deutlich größeres Kompensationsvolumen zur Verfügung stellt. Hierfür ist am Verdränger 30 ein in die Pumpkammer 40 ragender Stift 61 vorgesehen, der eine den Stift 61 umgebende umlaufende Membran 62 stützt. Die durch die Linien 63', 63" gekennzeichnete Maximallage und Minimallage verdeutlichen, dass eine vergleichsweise große Flüssigkeitsmenge mittels der Zusatz-Fördereinrichtung 80 in die bereits mit dem ersten Ausgangsmedium befüllte Pumpkammer 40 eingebracht werden kann, ohne dass das Medium bereits durch den Auslass 46 und das Auslassventil 47 ausgetragen wird. Wird die Betätigungshandhabe nach Befüllen der Dosierkammer 40 mit dem ersten Ausgangsmedium und einer oder mehreren Chargen des zweiten Ausgangsmediums niedergedrückt, so wird durch die Verjüngung 48 der Dosierkammer 40 jedoch bewirkt, dass die Membran 62 in ihre Maximallage 63" verlagert wird. Unabhängig von der Menge des zweiten Ausgangsmediums, welches in die Pumpkammer 40 zugeführt wird, ist somit beim Niederdrücken der Betätigungshandhabe 64 und des Verdrängers 30 gegenüber der Basis 20 ein definiertes Totvolumen der Pumpkammer 40 gegeben.

## Patentansprüche

1. Austragkopf (110; 210) zum Vermengen zweier Ausgangsmedien und zum Austragen der hierdurch erzeugten gemischten Flüssigkeit mit den folgenden Merkmalen:
a. der Austragkopf weist eine Dosierkammer (40) auf, die durch Dosierkammerwandungen an einer Basis (20) des Austragkopfes und an einem Verdränger (30) begrenzt wird, und
b. der Austragkopf weist einen ersten Einlass (42) auf, durch den hindurch ein erstes der zwei Ausgangsmedien in die Dosierkammer (40) einströmen kann, und
c. der Austragkopf weist einen zweiten Einlass (44) auf, durch den hindurch ein zweites der zwei Ausgangsmedien in die Dosierkammer (40) einströmen kann,
d. der Austragkopf weist einen Auslass (46) auf, durch den hindurch die gemischte Flüssigkeit aus der Dosierkammer (40) ausgetragen werden kann, und
e. der Verdränger (30) ist gegenüber der Basis (20) manuell zwischen einer ersten Endlage und einer zweiten Endlage in einer Betätigungsrichtung beweglich, so dass das Volumen der Dosierkammer (40) bei der Verlagerung des Verdrängers (30) aus der ersten Endlage in die zweite Endlage reduziert wird und die gemischte Flüssigkeit durch den Auslass (46) hinausgedrückt wird,
**gekennzeichnet durch** das folgende Merkmal:
f. die Dosierkammer weist eine Volumenkompensationseinrichtung (60) auf, und
g. die Volumenkompensationseinrichtung (60) weist einen die Dosierkammer (40) begrenzenden auslenkbaren Dosierkammerwandungsabschnitt (62) auf, der bezogen auf die erste Endlage des Verdrängers (30) gegenüber der Basis (20) zwischen einer Minimallage (63'), in der er das Volumen der Dosierkammer (40) nicht erweitert, und einer Maximallage (63"), in der er das Volumen der Dosierkammer (40) maximal erweitert, auslenkbar ist, und
h. durch die Auslenkung des auslenkbaren Dosierkammerwandungsabschnitts (62) in Richtung der Maximallage (63") wird ein Zusatzvolumen in der Dosierkammer (40) zur Verfügung gestellt, durch das bei bereits mit dem ersten Ausgangsmedium befüllter Dosierkammer noch das zweite Ausgangsmedium in die Dosierkammer (40) eingebracht werden kann.

2. Austragkopf (110; 210) nach Anspruch 1 mit dem folgenden zusätzlichen Merkmal:
a. der auslenkbare Dosierkammerwandungsabschnitt (62) wird durch eine formflexible Wandung (62) gebildet, oder
b. der auslenkbare Dosierkammerwandungsabschnitt wird durch einen in sich starren verlagerbaren Wandungsabschnitt gebildet, insbesondere durch einen Wandungsabschnitt in einem Kompensationskolben, der in einem Kompensationszylinder der Dosierkammer verlagerbar angeordnet ist.

3. Austragkopf (110; 210) nach einem der vorstehenden Ansprüche mit den folgenden zusätzlichen Merkmalen:
a. zur Einbringung des ersten Ausgangsmediums in die Dosierkammer (40) ist die Dosierkammer (40) mit einem ersten Reservoir (12) für das erste Ausgangsmedium verbunden,
b. zwischen dem ersten Reservoir (12) und der Dosierkammer (40) ist ein druckabhängig öffnendes Ventil (13) vorgesehen.

4. Austragkopf (110; 210) nach einem der vorstehenden Ansprüche mit dem folgenden zusätzlichen Merkmal:
a. zur Einbringung des zweiten Ausgangsmediums in die Dosierkammer (40) ist eine Fördereinrichtung (80) vorgesehen, die mittels einer Zusatz-Betätigungshandhabe (82) betätigbar ist.

5. Austragkopf (210) nach Anspruch 4 mit den folgenden zusätzlichen Merkmalen:
a. die Fördereinrichtung (80) verfügt über eine Förderpumpe (84) mit einem Einlass (86) mit Einlassventil (87) und einem Auslass (88) mit Auslassventil (89), und
b. der Einlass (86) der Förderpumpe (84) ist mit einem zweiten Reservoir (14) für das zweite Ausgangsmedium verbunden, und
c. der Auslass (88) der Förderpumpe ist mit dem zweiten Einlass (44) der Dosierkammer (40) verbunden.

6. Austragkopf (110) nach Anspruch 4 mit den folgenden zusätzlichen Merkmalen:
a. die Fördereinrichtung (80) verfügt über einen in einem Förderzylinder unidirektional verschlieblichen Kolben (90), der mittels der Zusatz-Betätigungshandhabe (82) schrittweise verschieblich ist,
vorzugsweise mit dem folgenden zusätzlichen Merkmal:
b. zwischen der Zusatz-Betätigungshandhabe (82) und dem Kolben (90) ist eine Sägezahnkopplung (92) vorgesehen, durch die eine Bewegung des Kolbens (90) bei Betätigung der Zusatz-Betätigungshandhabe (82) erzwungen wird und durch die eine Vergrößerung der Beabstandung des Kolbens (90) von der Zusatz-Betätigungshandhabe (82) bei einer Rückstellung der Betätigungshandhabe (82) ermöglicht wird.

7. Austragkopf (110; 210) nach einem der Ansprüche 4 bis 6 mit den folgenden zusätzlichen Merkmalen:
a. die Fördereinrichtung (80) ist zur Einbringung einer definierten Menge V des zweiten Ausgangsmediums bei einmaliger Betätigung der Zusatz-Betätigungshandhabe (82) ausgebildet, und
b. dem Auslass (46) der Dosierkammer (40) ist ein druckabhängig öffnendes Auslassventil (47) zugeordnet, und
c. die Fördereinrichtung (80) zur Einbringung des zweiten Ausgangsmediums, die Volumenkompensationseinrichtung (60) und das Auslassventil (47) der Dosierkammer (40) sind derart aufeinander abgestimmt, dass die Volumenkompensationseinrichtung mindestens die Menge V des zweiten Ausgangsmediums aufnehmen kann, ohne dass das Auslassventil (47) hierdurch geöffnet wird, vorzugsweise mindestens die Menge 3 x V, insbesondere vorzugsweise die Menge 6 x V.

8. Austragkopf (110; 210) nach einem der vorstehenden Ansprüche mit den folgenden zusätzlichen Merkmalen:
a. der auslenkbare Dosierkammerwandungsabschnitt (62) der Volumenkompensationseinrichtung (60) ist am Verdränger (30) vorgesehen, und
b. der Verdränger (30) ist fest mit einer Austrag-Betätigungshandhabe (64) verbunden.

9. Austragkopf (110; 210) nach Anspruch 8 mit dem folgenden zusätzlichen Merkmal:
a. der auslenkbare Dosierkammerwandungsabschnitt (62) ist derart an der Austrag-Betätigungshandhabe (64) vorgesehen, dass er durch Betätigung der Austrag-Betätigungshandhabe (64) in Richtung seiner Maximallage oder in Richtung seiner Minimallage gedrückt wird.

10. Austragkopf (210) nach einem der vorstehenden Ansprüche mit den folgenden zusätzlichen Merkmalen:
a. der auslenkbare Dosierkammerwandungsabschnitt (62) ist derart in der Dosierkammer (40) angeordnet, dass er im Zuge der Betätigung der Austrag-Betätigungshandhabe in Richtung seiner Maximallage oder in Richtung seiner Minimallage gedrückt wird,
insbesondere mit dem folgenden zusätzlichen Merkmalen:
b. der durch eine formflexible Wandung gebildete auslenkbare Dosierkammerwandungsabschnitt (62) ist derart geformt, dass er durch eine Kraftbeaufschlagung quer zur Betätigungsrichtung auslenkbar ist, und
c. es ist ein mit der auslenkbaren Dosierkammerwandung (62) zusammenwirkender Abschnitt (48) in der Dosierkammer (40) vorgesehen, durch den die auslenkbare Dosierkammerwandung (62) bei Verlagerung des Verdrängers (30) ausgelenkt wird.

11. Austragkopf (110; 210) nach einem der vorstehenden Ansprüche mit mindestens einem der folgenden zusätzlichen Merkmale:
a. der auslenkbare Dosierkammerwandungsabschnitt (62) ist an der Austrag-Betätigungshandhabe (64) im Bereich einer Fingerauflagefläche vorgesehen, oder
b. der auslenkbare Dosierkammerwandungsabschnitt (62) ist als formflexible Wandung am Verdränger oder an der Basis vorgesehen, wobei das jeweilige Bauteil im Zweikomponentenspritzguss hergestellt ist, oder
c. die Fördereinrichtung verfügt über eine der Zusatz-Betätigungshandhabe zugeordnete Rückstellfedereinrichtung, die vorzugsweise einstückiger Teil der Zusatz-Betätigungshandhabe ist.

12. Spender (100) zum Vermengen zwei Ausgangsmedien und zum Austragen der hierdurch erzeugten gemischten Flüssigkeit mit den folgenden Merkmalen:
a. der Spender verfügt über ein erstes (12) und ein zweites Reservoir (14) zur Aufnahme der beiden Ausgangsmedien und
b. der Spender verfügt über einen Austragkopf (110; 210) nach einem der vorstehenden Ansprüche.

13. Spender (100) nach Anspruch 12 mit dem folgenden Merkmal:
a. das erste Reservoir ist mit einer Hautcreme befüllt.

## Claims

1. Discharge head (110; 210) for mixing two starting media and for discharging the mixed liquid that is thereby generated, with the following features:
a. the discharge head has a dosing chamber (40) which is delimited by dosing-chamber walls on a base (20) of the discharge head and on a displacer (30), and
b. the discharge head has a first inlet (42), through which a first of the two starting media can flow into the dosing chamber (40), and
c. the discharge head has a second inlet (44), through which a second of the two starting media can flow into the dosing chamber (40),
d. the discharge head has an outlet (46) through which the mixed liquid can be discharged from the dosing chamber (40), and
e. the displacer (30) is manually movable relative to the base (20) in an actuation direction between a first end position and a second end position, such that, during the movement of the displacer (30) from the first end position to the second end position, the volume of the dosing chamber (40) is reduced and the mixed liquid is forced out through the outlet (46),
**characterized by** the following feature:
f. the dosing chamber has a volume-compensating mechanism (60), and
g. the volume-compensating mechanism (60) has a deflectable dosing-chamber wall portion (62) which delimits the dosing chamber (40) and which is deflectable, with respect to the first end position of the displacer (30) relative to the base (20), between a minimal position (63'), in which it does not enlarge the volume of the dosing chamber (40), and a maximal position (63"), in which it enlarges the volume of the dosing chamber (40) to a maximum extent, and,
h. by virtue of the deflection of the deflectable dosing-chamber wall portion (62) in the direction of the maximal position (63"), an auxiliary volume is made available in the dosing chamber (40) through which, with the dosing chamber already filled with the first starting medium, the second starting medium can still be introduced into the dosing chamber (40) .

2. Discharge head (110; 210) according to Claim 1, with the following additional feature:
a. the deflectable dosing-chamber wall portion (62) is formed by a dimensionally flexible wall (62), or
b. the deflectable dosing-chamber wall portion is formed by an inherently rigid, displaceable wall portion, in particular by a wall portion in a compensation piston which is arranged displaceably in a compensation cylinder of the dosing chamber.

3. Discharge head (110; 210) according to one of the preceding claims, with the following additional features:
a. in order to introduce the first starting medium into the dosing chamber (40), the dosing chamber (40) is connected to a first reservoir (12) for the first starting medium,
b. a valve (13) that opens in a pressure-dependent manner is provided between the first reservoir (12) and the dosing chamber (40).

4. Discharge head (110; 210) according to one of the preceding claims, with the following additional feature:
a. in order to introduce the second starting medium into the dosing chamber (40), a feed mechanism (80) is provided that can be actuated by means of an auxiliary actuation handle (82).

5. Discharge head (210) according to Claim 4, with the following additional features:
a. the feed mechanism (80) has a feed pump (84) having an inlet (86) with inlet valve (87) and having an outlet (88) with outlet valve (89), and
b. the inlet (86) of the feed pump (84) is connected to a second reservoir (14) for the second starting medium, and
c. the outlet (88) of the feed pump is connected to the second inlet (44) of the dosing chamber (40) .

6. Discharge head (110) according to Claim 4, with the following additional features:
a. the feed mechanism (80) has a piston (90) which is displaceable in one direction in a feed cylinder, and which is displaceable in steps by means of the auxiliary actuation handle (82),
preferably with the following additional feature:
b. a sawtooth coupling (92) is provided between the auxiliary actuation handle (82) and the piston (90), which sawtooth coupling (92) enforces a movement of the piston (90) upon actuation of the auxiliary actuation handle (82) and permits an increase in the distance of the piston (90) from the auxiliary actuation handle (82) when the actuation handle (82) is reset.

7. Discharge head (110; 210) according to one of Claims 4 to 6, with the following additional features:
a. the feed mechanism (80) is designed to introduce a defined amount V of the second starting medium upon a single actuation of the auxiliary actuation handle (82), and
b. the outlet (46) of the dosing chamber (40) is assigned an outlet valve (47) that opens in a pressure-dependent manner, and
c. the feed mechanism (80) for introducing the second starting medium, the volume-compensating mechanism (60) and the outlet valve (47) of the dosing chamber (40) are coordinated in such a way that the volume-compensating mechanism can accept at least the amount V of the second starting medium without the outlet valve (47) thereby being opened, preferably at least the amount 3 x V, particularly preferably the amount 6 x V.

8. Discharge head (110; 210) according to one of the preceding claims, with the following additional features:
a. the deflectable dosing-chamber wall portion (62) of the volume-compensating mechanism (60) is provided on the displacer (30), and
b. the displacer (30) is rigidly connected to a discharge actuation handle (64).

9. Discharge head (110; 210) according to Claim 8, with the following additional feature:
a. the deflectable dosing-chamber wall portion (62) is provided on the discharge actuation handle (64) in such a way that it is forced in the direction of its maximal position or in the direction of its minimal position by actuation of the discharge actuation handle (64).

10. Discharge head (210) according to one of the preceding claims, with the following additional features:
a. the deflectable dosing-chamber wall portion (62) is arranged in the dosing chamber (40) in such a way that it is forced in the direction of its maximal position or in the direction of its minimal position in the course of the actuation of the discharge actuation handle,
in particular with the following additional features:
b. the deflectable dosing-chamber wall portion (62) formed by a dimensionally flexible wall is configured in such a way that, when subjected to force, it can be deflected transversely with respect to the direction of actuation, and
c. a portion (48) in the dosing chamber (40) is provided which cooperates with the deflectable dosing-chamber wall portion (62) and by which the deflectable dosing chamber wall (62) is deflected upon movement of the displacer (30).

11. Discharge head (110; 210) according to one of the preceding claims, with at least one of the following additional features:
a. the deflectable dosing-chamber wall portion (62) is provided on the discharge actuation handle (64) in the area of a finger support surface, or
b. the deflectable dosing-chamber wall portion (62) is provided as a dimensionally flexible wall on the displacer or on the base, wherein the respective structural part is produced by two-component injection moulding, or
c. the feed mechanism has a restoring spring mechanism which is assigned to the auxiliary actuation handle and which is preferably an integral part of the auxiliary actuation handle.

12. Dispenser (100) for mixing two starting media and for discharging the mixed liquid that is thereby generated, with the following features:
a. the dispenser has a first reservoir (12) and a second reservoir (14) for receiving the two starting media, and
b. the dispenser has a discharge head (110; 210) according to one of the preceding claims.

13. Dispenser (100) according to Claim 12, with the following feature:
a. the first reservoir is filled with a skin cream.

## Revendications

1. Tête de distribution (110 ; 210) pour mélanger deux milieux de départ et pour distribuer le liquide mélangé ainsi produit, comprenant les caractéristiques suivantes :
a. la tête de distribution présente une chambre de dosage (40) qui est limitée par des parois de chambre de dosage au niveau d'une base (20) de la tête de distribution et au niveau d'un organe déplaceur (30), et
b. la tête de distribution présente une première entrée (42) à travers laquelle un premier des deux milieux de départ peut affluer dans la chambre de dosage (40), et
c. la tête de distribution présente une deuxième entrée (44) à travers laquelle un deuxième des deux milieux de départ peut affluer dans la chambre de dosage (40),
d. la tête de distribution présente une sortie (46) à travers laquelle le liquide mélangé peut être distribué hors de la chambre de dosage (40), et
e. l'organe déplaceur (30) peut être déplacé manuellement par rapport à la base (20) entre une première position de fin de course et une deuxième position de fin de course dans une direction d'actionnement de telle sorte que le volume de la chambre de dosage (40) soit réduit lors du déplacement de l'organe déplaceur (30) de la première position de fin de course dans la deuxième position de fin de course et que le liquide mélangé soit expulsé à travers la sortie (46),
**caractérisée par** la caractéristique suivante :
f. la chambre de dosage présente un dispositif de compensation de volume (60), et
g. le dispositif de compensation de volume (60) présente une portion de paroi de chambre de dosage (62) pouvant être déviée, délimitant la chambre de dosage (40), qui peut être déviée par rapport à la première position de fin de course de l'organe déplaceur (30) par rapport à la base (20) entre une position minimale (63') dans laquelle elle n'augmente pas le volume de la chambre de dosage (40), et une position maximale (63''), dans laquelle elle augmente au maximum le volume de la chambre de dosage (40), et
h. un volume supplémentaire est fourni dans la chambre de dosage (40) par la déviation, dans la direction de la position maximale (63''), de la portion de paroi de chambre de dosage pouvant être déviée (62), par le biais duquel, lorsque la chambre de dosage est déjà remplie avec le premier milieu de départ, le deuxième milieu de départ peut encore être introduit dans la chambre de dosage (40).

2. Tête de distribution (110 ; 210) selon la revendication 1, comprenant la caractéristique supplémentaire suivante :
a. la portion de paroi de chambre de dosage pouvant être déviée (62) est formée par une paroi de forme flexible (62), ou
b. la portion de paroi de chambre de dosage pouvant être déviée est formée par une portion de paroi pouvant être déplacée, rigide en soi, en particulier par une portion de paroi dans un piston de compensation qui est disposé de manière déplaçable dans un cylindre de compensation de la chambre de dosage.

3. Tête de distribution (110 ; 210) selon l'une quelconque des revendications précédentes, comprenant les caractéristiques supplémentaires suivantes :
a. la chambre de dosage (40) est connectée à un premier réservoir (12) pour le premier milieu de départ afin d'introduire le premier milieu de départ dans la chambre de dosage (40),
b. une soupape (13) s'ouvrant en fonction de la pression est prévue entre le premier réservoir (12) et la chambre de dosage (40).

4. Tête de distribution (110 ; 210) selon l'une quelconque des revendications précédentes, comprenant la caractéristique supplémentaire suivante :
a. un dispositif de refoulement (80) est prévu pour introduire le deuxième milieu de départ dans la chambre de dosage (40), lequel peut être actionné au moyen d'une manette d'actionnement supplémentaire (82).

5. Tête de distribution (210) selon la revendication 4, comprenant les caractéristiques supplémentaires suivantes :
a. le dispositif de refoulement (80) dispose d'une pompe de refoulement (84) avec une entrée (86) avec une soupape d'entrée (87) et une sortie (88) avec une soupape de sortie (89), et
b. l'entrée (86) de la pompe de refoulement (84) est connectée à un deuxième réservoir (14) pour le deuxième milieu de départ, et
c. la sortie (88) de la pompe de refoulement est connectée à la deuxième entrée (44) de la chambre de dosage (40).

6. Tête de distribution (110) selon la revendication 4, comprenant les caractéristiques supplémentaires suivantes :
a. le dispositif de refoulement (80) dispose d'un piston (90) déplaçable de manière unidirectionnelle dans un cylindre de refoulement, lequel peut être déplacé pas à pas au moyen de la manette d'actionnement supplémentaire (82),
de préférence comprenant la caractéristique supplémentaire suivante :
b. un accouplement en dents de scie (92) est prévu entre la manette d'actionnement supplémentaire (82) et le piston (90), par le biais duquel un déplacement du piston (90) est provoqué lors de l'actionnement de la manette d'actionnement supplémentaire (82) et par lequel une augmentation de l'écart entre le piston (90) et la manette d'actionnement supplémentaire (82) est rendue possible lors d'un rappel de la manette d'actionnement (82).

7. Tête de distribution (110 ; 210) selon l'une quelconque des revendications 4 à 6, comprenant les caractéristiques supplémentaires suivantes :
a. le dispositif de refoulement (80) est réalisé pour introduire une quantité définie V du deuxième milieu de départ lors d'un seul actionnement de la manette d'actionnement supplémentaire (82), et
b. une soupape de sortie (47) s'ouvrant en fonction de la pression est associée à la sortie (46) de la chambre de dosage (40), et
c. le dispositif de refoulement (80) pour introduire le deuxième milieu de départ, le dispositif de compensation de volume (60) et la soupape de sortie (47) de la chambre de dosage (40) sont adaptés les uns aux autres de telle sorte que le dispositif de compensation de volume puisse recevoir au moins la quantité V du deuxième milieu de départ sans que la soupape de sortie (47) ne s'ouvre, de préférence au moins la quantité 3 x V, en particulier de préférence la quantité 6 x V.

8. Tête de distribution (110 ; 210) selon l'une quelconque des revendications précédentes, comprenant les caractéristiques supplémentaires suivantes :
a. la portion de paroi de chambre de dosage pouvant être déviée (62) du dispositif de compensation de volume (60) est prévue au niveau de l'organe déplaceur (30), et
b. l'organe déplaceur (30) est connecté fixement à une manette d'actionnement de distribution (64) .

9. Tête de distribution (110 ; 210) selon la revendication 8, comprenant la caractéristique supplémentaire suivante :
a. la portion de paroi de chambre de dosage pouvant être déviée (62) est prévue au niveau de la manette d'actionnement de distribution (64) de telle sorte qu'elle soit pressée par l'actionnement de la manette d'actionnement de distribution (64) dans la direction de sa position maximale ou dans la direction de sa position minimale.

10. Tête de distribution (210) selon l'une quelconque des revendications précédentes, comprenant les caractéristiques supplémentaires suivantes :
a. la portion de paroi de chambre de dosage pouvant être déviée (62) est disposée dans la chambre dosage (40) de telle sorte qu'elle soit pressée au cours de l'actionnement de la manette d'actionnement de distribution dans la direction de sa position maximale ou dans la direction de sa position minimale,
en particulier comprenant les caractéristiques supplémentaires suivantes :
b. la portion de paroi de chambre de dosage (62) pouvant être déviée formée par une paroi de forme flexible est formée de telle sorte qu'elle puisse être déviée par une sollicitation par force transversalement à la direction d'actionnement, et
c. une portion (48) coopérant avec la paroi de chambre de dosage pouvant être déviée (62) est prévue dans la chambre de dosage (40), par laquelle la paroi de chambre de dosage pouvant être déviée (62) est déviée lors du déplacement de l'organe déplaceur (30).

11. Tête de distribution (110 ; 210) selon l'une quelconque des revendications précédentes, comprenant au moins l'une des caractéristiques supplémentaires suivantes :
a. la portion de paroi de chambre de dosage pouvant être déviée (62) est prévue au niveau de la manette d'actionnement de distribution (64) dans la région d'une surface d'appui pour les doigts, ou
b. la portion de paroi de chambre de dosage pouvant être déviée (62) est prévue sous forme de paroi de forme flexible sur l'organe déplaceur ou sur la base, le composant respectif étant fabriqué par moulage par injection à deux composants, ou
c. le dispositif de refoulement dispose d'un dispositif de ressort de rappel associé à la manette d'actionnement supplémentaire, lequel fait de préférence partie d'une seule pièce de la manette d'actionnement supplémentaire.

12. Distributeur (100) pour mélanger deux milieux de départ et pour distribuer le liquide mélangé ainsi produit, comprenant les caractéristiques suivantes :
a. le distributeur dispose d'un premier (12) et d'un deuxième (14) réservoir pour recevoir les deux milieux de départ et
b. le distributeur dispose d'une tête de distribution (110 ; 210) selon l'une quelconque des revendications précédentes.

13. Distributeur (100) selon la revendication 12, comprenant la caractéristique suivante :
a. le premier réservoir est rempli avec une crème pour la peau.
